# EUROPÄISCHE PATENTSCHRIFT

(11) **EP 0 045 881 B1**
(45) Veröffentlichungstag und Bekanntmachung des Hinweises auf die Patenterteilung: **09.11.1983**
(21) Anmeldenummer: 81105769.4
(22) Anmeldetag: 22.07.1981
(51) Int. Cl.: C21D 9/32

(54) **Vorrichtung zum Härten von Zahnrädern**
Apparatus for hardening gear wheels
Appareil pour tremper des roues dentées

(30) Priorität: 13.08.1980 DE 3030550
(43) Veröffentlichungstag der Anmeldung: 17.02.1982
(73) Patentinhaber: Heess, Karl David Heinrich, D-6840 Lampertheim 5 (DE)
(72) Erfinder: Heess, Karl David Heinrich, D-6840 Lampertheim 5 (DE); Schweikert, Karlheinz, D-6841 Bürstadt (DE)
(74) Vertreter: Ratzel, Gerhard, Dr.

## Beschreibung

Die Erfindung betrifft eine Vorrichtung zum Härten von innen verzahnten Zahnrädern.

Bisher sind zum Härten von innen verzahnten Zahnrädern nur manuelle Vorrichtungen bekannt. Um ein Verziehen der zu härtenden Zahnräder zu vermeiden, wird das Innere der Zahnräder beim Härtungsvorgang mit einem Dorn versehen. Die Oberfläche des aus einem Stück bestehenden Dornes ist dabei so gestaltet, daß er das Innere der Zahnräder in voller Höhe ausfüllt. Es fordert viel Zeit und Mühe, bei einer großen Stückzahl von zu härtenden Zahnrädern jedes einzelne Rad von Hand mit einem Innendorn zu versehen.

Der Erfindung liegt die Aufgabe zugrunde, eine Vorrichtung zu schaffen, die es auf eine möglichst rationelle, nicht aufwendige und kostensparende Weise gestattet, Zahnräder mit Innenverzahnung zu härten.

Diese Aufgabe wird erfindungsgemäß dadurch gelöst, daß die Vorrichtung zum Härten von Zahnrädern einen hydraulisch heb-, senk-und drehbaren Vorzentrierdorn mit einem außen verzahnten ringförmigen Härtedorn aufweist. Dieser Vorzentrierdorn mit außen verzahntem ringförmigem Härtedorn bewegt sich in die innere Öffnung eines zu härtenden Zahnrades, welches sich über dem Vorzentrierdorn befindet.

Um zu gewährleisten, daß die Verzahnung des ringförmigen Härtedorns in die Innenverzahnung des Zahnrades passend erfolgt, weist die Vorrichtung unterhalb des ringförmigen Härtedorns ein mittels einer Zahnstange bewegbares Zahnrad auf, welches koaxial zu dem Vorzentrierdorn angeordnet ist. Diese Anordnung bewirkt, vor oder während des Hebens des Vorzentrierdorns eine Drehung, so daß die Profile der aufeinander bezogenen Verzahnungen, Verzahnungen des ringförmigen Härtedorns und Verzahnungen des Zahnrades, geeignet ineinander greifen. Vorteilhafterweise genügt es, wenn der Vorzentrierdorn axial um einen Winkel von etwa 30° drehbar ist.

Gemäß einer besonderen Ausführungsform weist der ringförmige Härtedorn eine gerade Verzahnung auf. Diese Eigenschaft ist erforderlich zur Härtung von innen gerade verzahnten Zahnrädern.

Zum Härten von innen schräg verzahnten Zahnrädern weist der ringförmige Härtedorn gemäß einer weiteren besonders bevorzugten Ausführungsform eine schräge Verzahnung auf.

Um ein möglichst automatisches Härten der Zahnräder zu erreichen, weist diese erfindungsgemäße Härtungsvorrichtung eine Ablage, eine Transportvorrichtung, einen Tisch und eine hydraulisch heb- und senkbare Haube auf. Das auf der Ablage zu härtende Zahnrad wird mittels der Transportvorrichtung auf die Mitte des Tisches bewegt. Anschließend hebt sich der Vorzentrierdorn mit dem außen verzahnten ringförmigen Härtedorn in das Innere des Zahnrades, bis das Zahnrad in voller Höhe ausgefüllt ist. Die Haube senkt sich über das Zahnrad und deckt es ab. Das Härtungsmedium wird unter der Haube auf die Oberfläche des Zahnrades aufgebracht. Nach dem Härtungsvorgang drückt ein Preßzylinder den Vorzentrierdorn mit dem ringförmigen Härtedorn nach unten, die Haube hebt sich wieder und das Zahnrad wird mittels der Transportvorrichtung vom Tisch zur Weiterverarbeitung entfernt.

Die mit der Erfindung erzielten Vorteile bestehen insbesondere darin, daß es auf einfache Weise möglich ist, Zahnräder automatisch zu härten. Durch die Möglichkeit, den Vorzentrierdorn zu drehen und den verzahnten ringförmigen Härtedorn auszuwechseln, lassen sich Zahnräder mit unterschiedlicher Verzahnung und Größe kostensparend härten.

Ein Ausführungsbeispiel der Erfindung ist in der Zeichnung dargestellt und wird im folgenden näher beschrieben. Es zeigt
Fig. 1 eine senkrechte Schnittansicht des heb-, senk- und drehbaren Vorzentrierdorns mit verzahntem ringförmigem Härtedorn,
Fig. 2 eine schematische Gesamtdarstellung der erfindungsgemäßen Vorrichtung.

In Fig. 1 ist die Funktionsweise des erfindungsgemäßen Gegenstandes dargestellt. Der Vorzentrierdorn 1 besteht aus zwei Teilen, dem oberen Teil 10 und dem unteren Teil 11. Zwischen diesen Teilen liegt der außen verzahnte ringförmige Härtedorn 2. Der obere Teil 10, der ringförmige Härtedorn 2 und der untere Teil 11 werden in geeigneter Weise durch den Schraubbolzen 9 zusammengehalten, welcher in der Stange 12 endet. Die durch das Kugellager 15 axial drehbare Stange 12 wird durch den Flansch 20 an der Kolbenstange 14 gehalten. Der im Hydraulikzylinder 13 nicht dargestellte Kolben betätigt die Kolbenstange 14 und ermöglicht so eine Auf- und Abwärtsbewegung des Vorzentrierdorns 1. Unterhalb des Vorzentrierdorns 1 ist auf der Stange 12 das Zahnrad 4 angebracht. Dieses Zahnrad wird mittels der Zahnstange 3 angetrieben, welche an der Kolbenstange 19 des im Hydraulikzylinder 18 nicht dargestellten Kolbens befestigt ist. Zahnrad 4 und Zahnstange 3 sind so ausgelegt, daß sich bei Betätigung des Hydraulikzylinders 18 eine axiale Drehung des Vorzentrierdorns 1 mit dem verzahnten ringförmigen Härtedorn 2 von etwa 30° ergibt. Das Zahnrad 4 ist in axialer Richtung so groß gewählt, daß ein Drehen des Vorzentrierdorns 1 über seinen ganzen Hub mittels der Zahnstange 3 erreichbar ist. Diese Eigenschaft ist von Bedeutung, wenn man innen schräg verzahnte Zahnräder härten will.

Die Fig. 2 zeigt eine Gesamtdarstellung des Härtungsvorgangs eines Zahnrades. Das zu härtende Zahnrad 21 wird mittels der Transportvorrichtung 6, die die in Längsrichtung 22 verschiebbare und um den Drehpunkt 26 drehbare Schiene 25 mit zwei Bolzen 23 und 24 aufweist, von der Auflage 5 in die Mitte des Tisches 7 geschoben. Der Vorzentrierdorn 1 mit dem verzahnten ringförmigen Härtedorn 2 hebt sich hydraulisch, bis das Innere des Zahnrades 21 in voller Höhe gefüllt ist. Die Haube 8 senkt sich auf den Tisch 7 und bedeckt das zu härtende Zahnrad 21. Nach dem Aufbringen des Härtungsmediums auf die Oberfläche des Zahnrades 21, welches unter der Haube 8 geschieht, hebt sich die Haube 8, und die Transportvorrichtung 6 entfernt das Zahnrad 21 zur Weiterverarbeitung, nachdem der Vorzentrierdorn 1 mit dem ringförmigen Härtedorn 2 von einem in der Zeichnung nicht dargestellten Preßzylinder nach unten aus dem gehärteten Zahnrad 21 gedrückt wurde.

### Bezugszeichenliste

1 Vorzentrierdorn
2 ringförmiger Härtedorn
3 Zahnstange
4 Zahnrad
5 Ablage
6 Transportvorrichtung
7 Tisch
8 Haube
9 Schraubbolzen
10 oberer Teil des Dorns
11 unterer Teil des Dorns
12 Stange
13 Hydraulikzylinder
14 Kolbenstange
15 Kugellager
18 Zylinder
19 Kolbenstange
20 Flansch
21 Zahnrad
22 Längsrichtung
23 Bolzen
24 Bolzen
25 Schiene
26 Drehpunkt

## Patentansprüche

1. Vorrichtung zum Härten von innen verzahnten Zahnrädern, dadurch gekennzeichnet, daß sie einen hydraulisch heb-, senk- und drehbaren Vorzentrierdorn (1) mit einem außen verzahnten ringförmigen Härtedorn (2) aufweist.

2. Vorrichtung zum Härten von Zahnrädern nach Anspruch 1, dadurch gekennzeichnet, daß sie unterhalb des ringförmigen Härtedorns (2) ein mittels einer Zahnstange (3) bewegbares Zahnrad (4) aufweist, welches koaxial zu dem Vorzentrierdorn (1) angeordnet ist.

3. Vorrichtung zum Härten von Zahnrädern nach Anspruch 1 oder 2, dadurch gekennzeichnet, daß der Vorzentrierdorn (1) axial um einen Winkel von etwa 30° drehbar ist.

4. Vorrichtung zum Härten von Zahnrädern nach Anspruch 1, 2 oder 3, dadurch gekennzeichnet, daß der ringförmige Härtedorn (2) gerade verzahnt ist.

5. Vorrichtung zum Härten von Zahnrädern nach Anspruch 1, oder 3, dadurch gekennzeichnet, daß der ringförmige Härtedorn (2) schräg verzahnt ist.

6. Vorrichtung zum Härten von Zahnrädern nach einem der vorherigen Ansprüche, dadurch gekennzeichnet, daß sie eine Ablage (5), eine Transportvorrichtung (6), einen Tisch (7) und eine hydraulisch heb- und senkbare Haube (8) aufweist.

## Claims

1. Apparatus for hardening internally toothed gearwheels, characterised in that it has a hydraulically raisable, lowerable and rotatable precentering arbor (1 with an externally toothed annular hardening arbor (2).

2. Apparatus for hardening gearwheels according to Claim 1, characterised in that below the annular hardening arbor (2) it has a gearwheel (4) which can be moved by means of a toothed rack (3) and which is arranged coaxially with the precentering arbor (1).

3. Apparatus for hardening gearwheels according to Claim 1 or 2, characterised in that the precentering arbor (1) is rotatable axially through an angle of about 30°.

4. Apparatus for hardening gearwheels according to Claims 1, 2 or 3, characterised in that the annular hardening arbor (2) is straight- toothed.

5. Apparatus for hardening gearwheels according to Claims 1, 2 or 3, characterised in that the annular hardening arbor (2) is helically toothed.

6. Apparatus for hardening gearwheels according to one of the preceding Claims, characterised in that it has a deposit area (5), a conveying device (6), a table (7) and a hydraulically raisable and lowerable hood (8).

## Revendications

1. Dispositif de trempe de roues dentées à denture intérieure, caractérisé en ce qu'il comporte un mandrin de pré-centrage (1) pouvant être levé et abaissé et pouvant pivoter à l'aide de moyens de commande hydrauliques, équipé d'un mandrin de trempe (2) annulaire à denture extérieure.

2. Dispositif de trempe de roues dentées selon la revendication 1, caractérisé en ce qu'il comporte, au-dessous du mandrin de trempe (2) annulaire, une roue dentée (4) pouvant se déplacer à l'aide d'une crémaillère (3), qui est disposée coaxialement au mandrin de pré-centrage (1).

3. Dispositif de trempe de roues dentées selon la revendication 1 ou 2, caractérisé en ce que le mandrin de pré-centrage (1) est monté de façon à pouvoir pivoter axialement selon un angle d'environ 30°.

4. Dispositif de trempe de roues dentées selon la revendication 1, ou 3, caractérisé en ce que le mandrin de trempe (2) annulaire possède une denture droite.

5. Dispositif de trempe de roues dentées selon la revendication 1,2 ou 3, caractérisé en ce que le mandrin de trempe (2) annulaire possède une denture oblique.

6. Dispositif de trempe de roues dentées selon l'une des revendications précédentes, caractérisé en ce qu'il comporte un magasin (5), un dispositif de transport (6), une table (7) et un capot (8) pouvant être levé et abaissé à l'aide de moyens de commande hydrauliques.
